# EUROPÄISCHE PATENTSCHRIFT

(11) **EP 0 246 488 B1**
(45) Veröffentlichungstag und Bekanntmachung des Hinweises auf die Patenterteilung: **10.02.1993**
(21) Anmeldenummer: 87106511.6
(22) Anmeldetag: 06.05.1987
(51) Int. Cl.: B27D 1/10

(54) **Vorrichtung und Verfahren zum Verbinden von Furnierstreifenenden**
Apparatus and method for joining veneer strip ends together
Procédé et dispositif pour joindre des extrémités de placage

(30) Priorität: 14.05.1986 DE 3616143
(43) Veröffentlichungstag der Anmeldung: 25.11.1987
(73) Patentinhaber: T.A.F. Technologie, Anlagen- und Furnier-Import-Export AG, 4460 Gelterkinden (CH)
(72) Erfinder: Spoelders, Ludy, B-2930 Mechelen-Hombeek (BE)
(74) Vertreter: Reinhard - Skuhra - Weise & Partner

(56) Entgegenhaltungen:
- DE-A- 2 019 855
- DE-A- 2 523 203
- DE-A- 2 532 428
- DE-C- 912 146
- DE-U- 7 326 031
- US-A- 4 421 591

## Beschreibung

Die Erfindung betrifft eine Vorrichtung zum Verbinden von Furnierstreifenenden gemäß dem Oberbegriff des Patentanspruchs 1 sowie ein Verfahren zum Verbinden von Furnierstreifenenden gemäß dem Oberbegriff des Patentanspruchs 13.

Seit einigen Jahren besteht in der Möbelindustrie ein wachsender Bedarf an Holzfurnierstreifen. Da derartige Furnierstreifen einzeln durch Schälen, Messern oder Sägen vom Stamm oder Stammteil abgetrennt werden, ist es inzwischen üblich, Einzelfurnierstreifen miteinander zu verbinden und in eine Rollenform zu bringen. Dabei kommt es nicht nur auf einen guten Übergang des Furnierbildes an, sondern auch auf eine dichte und feste Verbindung der einzelnen Furnierstreifen.

In der DE-PS 25 23 203 ist ein Stanzwerkzeug offenbart, mit dem an zu verbindenden Furnierstreifenenden komplementäre Zahnprofile gestanzt werden. Diese vorbekannte Stanzeinrichtung weist ein Stanzmesser und ein Gegenmesser auf, wobei das Stanzwerkzeug an der Basis und am entgegengesetzten Ende seiner Zähne abgerundet ist und wobei die die Zahnlücken ausstanzenden Zähne des Stanzmessers an sich entsprechenden Stellen breiter als die Zähne des Gegenmessers sind. Durch diesen vorgesehenen Breitenunterschied und die Spitzenabrundung der Zähne existiert Luft zwischen dem Stanzmesser und dem Gegenmesser, wobei es in nachteiliger Weise zum Einziehen von Fasern in den Luftspalt und zu unscharfen Stanzlinien kommt. Nachteilig ist ferner, daß durch das Einziehen von Fasern beim Gegenmesser ein hoher Werkzeugverschleiß auftritt. Außerdem ist als ungünstig anzusehen, daß durch diese vorbekannte Stanzeinrichtung keine geradlinigen Stanzkanten zu erzielen sind. Hierdurch kommt es im Zahnflankenverbindungsbereich zu einer keilförmigen Naht (siehe Fig. 7), bei der nur eine äußere Kante der Zahnflanken miteinander verbunden ist. Die übliche Nachbearbeitung, bei der durch Schleifen bis zu 40 % der Furnierstärke abgetragen wird, führt dabei zu einem Offenschleifen dieses Keils und damit zu einem unerwünschten Hervorheben der Verbindungsstelle. Beize, Farbe und Lack dringt in die Verbindungsstelle im stärkeren Maße ein, wodurch noch eine stärkere Hervorhebung der Verbindungsstelle hervorgerufen wird.

Aus dem Prospekt 4/85 der Firma Kuper mit dem Titel "Wie verlängert man Furniere" ist es bereits zum Verbinden von Furnierstreifenenden bekannt, an den zu verbindenden Furnierstreifenenden jeweils aneinanderpassende Zahnprofile mit Zähnen gleicher Länge unter Verwendung der aus der DE-PS 25 23 203 bekannten Stanzeinrichtung zu stanzen, wonach die auf zueinander bewegbaren Spannschlitten gehaltenen Furnierstreifenenden geradlinig in einem Kalibrierschacht ineinanderverschoben werden. Dieser Kalibrierschacht wird mit Hilfe eines Preßbalkens gebildet, der mittels Mikrometerschrauben auf die jeweilige Furnierstärke eingestellt werden muß. Dieser Preßbalken wird nach dem Ineinanderschieben der Furnierstreifen kurzzeitig mit Druck aus einem Pneumatikzylinder zum Richten der Zahnspitzen beaufschlagt. Danach wird der Preßbalken von dem Pneumatikzylinder über einen relativ großen Weg zurückgezogen, um den Zugang für eine Klebebandzange oberhalb des Verbindungsbereichs zu ermöglichen, die dann im nächsten Arbeitsschritt ein Klebeband aufbringt und wieder aus dem Arbeitsbereich des Preßbalkens heraustritt.

Als nachteilig ist bei dieser bekannten Vorrichtung anzusehen, daß der Kalibrierspalt bei jedem Wechsel der Furnierstreifenart neu von Hand eingestellt werden muß. Die Nenndicken üblicher Furnierstreifen bewegen sich gemäß der DIN 4079 zwischen O,5O mm für Nußbaum und 1,00 mm für Fichte. Gemäß dieser DIN 4079 sind Abweichungen der angegebenen Nenndicken von ±O,O3 mm zulässig. Der hieraus resultierende Toleranzbereich von O,O6 mm macht ein Feinkalibrieren des Kalibrierschachts unerläßlich.

Beim Betreib der vorbekannten Vorrichtung besteht auch die Gefahr der Überlappung der Furnierstreifenenden im Kalibrierschacht. Nachteilig ist ferner, daß die Arbeitsfläche des Preßbalkens verschleißende Beläge aufweist, die zum Lösen, Bauchen und Aufreißen neigen. Ferner kommt es bei dieser Vorrichtung zu einem ungleichmäßigen Beaufschlagen der Verbindungsstelle, da der bzw. die Preßzylinder gegen die Wirkung der Mikrometerschrauben starr und außerhalb der Mitte der Furnierstreifen, die je nach Furnierbeschaffenheit unterschiedlich breit sein können, am Preßbalken angreifen.

Dies ist besonders bei unterschiedlichen Furnierstärken im üblichen Toleranzbereich problematisch, da hierdurch die beiderseitigen Zähne der Furnierstreifenenden keine absolute Planlage miteinander erreichen. Zu der ungünstigen ungleichmäßigen Beaufschlagung des Preßbalkens tritt der weitere Nachteil, daß die Druckleistung des Pneumatikzylinders unzureichend ist und wegen der konzeptionsbedingten langen Schiebewege beim pneumatischen Betrieb hohe Energiekosten anfallen.

Ein weiterer Nachteil ist bei der vor bekannten Vorrichtung, darin zu sehen, daß auf Grund der vorgesehenen Funktionsweise keine Verbindung von Funierstreifen geringer Stärke, beispielsweise von O,2 mm, möglich ist, da die Wirksamkeit der Vorrichtung von einer gewissen Längsstabilität der Furnierstreifen abhängig ist.

Der Erfindung liegt die Aufgabe zugrunde, eine Vorrichtung und ein Verfahren zum Verbinden von Furnierstreifenenden verfügbar zu machen; mit der bzw. nach dem schnell und sicher ein visuell geschlossenes Furnierbild im Verbindungsbereich erzielt wird.

Erfindungsgemäß wird diese Aufgabe vorrichtungsseitig durch die im Patentanspruch 1 gekennzeichneten Merkmale gelöst. Verfahrensseitig sind zur Lösung dieser Aufgabe die im Patentanspruch 13 gekennzeichneten Merkmale vorgesehen.

Bevorzugte Weiterbildungen der Vorrichtung und des Verfahrens sind in den jeweils nachgeordneten Patentansprüchen enthalten.

Durch das erfindungsgemäß vorgesehene formschlüssige Stanzen von ineinanderpassenden scharfkantigen Zähnen bzw. Zahnlücken werden entsprechende Zahnprofilverbindungen hergestellt, die keinen umlaufenden Spalt aufweisen und die faserfreie geradlinig verlaufende Stanzkanten besitzen. Hierdurch kommt es bei einer nachschleifenden Behandlung der Verbindungsstelle nicht zu einer unerwünschten Sichtbarmachung der Funierstreifenverbindungslinie wie beim Stand der Technik. Hinzu kommt der Vorteil, daß durch die entsprechende komplementäre formflüssige Ausbildung der Stanzmesser kein Einziehen von Holzfasern auftritt. Vielmehr kommt es auf Grund des vorgesehenen formflüssigen schnellen Stanzens vorteilhaft zur Vermeidung des Werkzeugverschleißes des Gegenmessers und zu einem Selbstschärfeffekt.

Von Vorteil ist auch die Ausbildung der Klebebandzange mit der seitliche Ablenkflächen aufweisenden Unterseite, da hierdurch die Klebebandzange selbst auch die Aufgabe eines Führungselements für die erfindungsgemäß vorgesehene freie unbelastete Furnierstreifenführung übernimmt. Mit dieser Funktionszuweisung für die Klebebandzange wird vorteilhaft zusammen mit dem versetzt zur Stanzebene unterhalb der Klebebandzange der angeordneten Befestigungstisch ein Einführungsbereich für das gegenseitig Ineinanderschieben der Furnierstreifenenden geschaffen, der im Unterscheid zu einem Kalibrierschacht keiner exakten Kalibrierung bezüglich der jeweils verwendeten Furnierstreifenstärke bedarf. Vorteilhaft wird dieses freie Ineinanderschieben der Furnierstreifenenden unter einem Winkel bis zur geometrischen Mittelachse unter Verwendung einer exakten Führung und Einstellung der Bewegungsbereiche der beiden Spannschlitten vorgenommen.

Zu dem vorteilhaften Qualitätsgewinn der Furnierstreifenverbindung mit einer formflüssigen, weitgehend faserfreien Herstellung eines bedarfsgerechten Zahnprofils kommt auf Grund der Verwendung des hydraulischen Preßstempels auch der Qualitätsvorteil, daß die Furnierstreifen durch zentrische, d.h. im Bereich der Mitte der Furnierstreifenbreite erfolgende Druckbeaufschlagung kein dickenmäßiges Versetztsein auf Grund der Toleranz von Furnierstreifen aufweisen, sondern eine Planlage der Furnierstreifen gewährleistet ist.

Ein wesentlicher Vorteil der erfindungsgemäßen vorgesehenen unbelasteten Furnierstreifenführung besteht auch darin, daß kleine Furnierstreifendicken, wie beispielsweise Edelholzfurniere mit einer Stärke bis O,2 mm, einwandfrei schnell und sicher mit einem absolut geschlossenen Furnierbild verbunden werden können, ohne daß wie bei der vorbekannten Vorrichtung Transportprobleme bei derartigen Furnierstreifendicken bestehen. Bei der vorbekannten Vorrichtung ist für das vollständige Ineinanderschieben der Furnierstreifenenden ein gewisser Druck erforderlich, den bei der vorbekannten Konzeption nur stärkere Profile unbeeinträchtigt vertragen können.

Demgegenüber ist bei der Erfindung in günstiger Weise ein Ineinanderschieben der Furnierstreifenenden unter einem Winkel zueinander bis zu den jeweiligen geometrischen Zahnprofilmitten vorgesehen, wobei dann das über diesen im Winkel angeordneten Furnierstreifenenden das Klebeband von der Klebebandzange aufgelegt und anschliessend durch einen leistungsstarken hydraulischen Preßstempel gemeinsam mit den ineinandergreifenden Furnierstreifenenden auf dem Befestigungstisch gleichmäßig gepreßt wird. Die erfindungsgemäße Konzeption der Verbindung von Furnierstreifenenden hat gegenüber der vorbekannten Vorrichtung auch den Vorteil, daß ein wesentlich schnellerer Verfahrensablauf realisierbar ist, da keine individuelle Einstellung des Kalibrierschachts erforderlich ist und da durch die vorgesehene Anordnung und Funktion der Klebebandzange aufgrund des Wegfalls von drei Arbeitstakten eine vergleichsweise Zeitersparnis von bis zu 50 % möglich ist.

Gemäß einer bevorzugten Weiterbildung ist zwischen dem Verbindungsbereich der Furnierenden und den jeweiligen Stanzeinrichtungen jeweils ein Ablenkungswulst für das Furnierende vorgesehen, wobei bevorzugt jeder Ablenkungswulst eine Ablenkungsfläche aufweist, die in die Bewegungsbahn des aus der Stanzeinrichtung vorgeschobenen Furnierendes bis etwa zur Hälfte des Abstandes zwischen der Stanzebene und dem Befestigungstisch ragt. Die Ablenkung der Furniersteifen aus der Stanzebene liegt vorteilhaft etwa in einem Bereich von 5 bis 15 %, und für das Ineinanderschieben der Zahnprofile ist vorteilhaft eine schnelle Annäherung mit einem weichen Auslaufen vorgesehen.

Das schnell und formschlüssig gestanzte Zahnprofil hat eine bedarfsgerechte Form und besteht bevorzugt aus wenigstens zwei unterschiedlich langen Zähnen mit gleichen Flankenwinkeln, wobei die Zahnlänge mindestens das 3-Fache der Zahnfußbreite beträgt. Zur sicheren Verbindung der Furnierstreifen ist weiterhin eine Feuchtigkeits- und Temperatursteuerung von Vorteil. Gemäß einer bevorzugten Weiterbildung der Erfindung ist daher der Ablenkungswulst als Kühleinrichtung mit Luftaustrittsöffnungen ausgebildet. Vorzugsweise ist die Klebebandzange als Vlieszange für ein Klebeband in Form eines Verleimungsvlies ausgebildet. Weitere Einzelheiten, Merkmale und Vorteile der Erfindung sind dem anschliessenden Beschreibungsteil zu entnehmen, in dem ein Ausführungsbeispiel der Erfindung unter Bezugnahme auf die beigefügten Zeichnungen näher erläutert wird. Es zeigen:
- Fig. 1: eine schematische Seitenansicht eines Ausführungsbeispiels einer erfindungsgemäßen Vorrichtung zum Verbinden von Furnierstreifenenden;
- Fig. 2: eine Draufsicht auf die Vorrichtung von Fig. 1;
- Fig. 3: eine schematische Darstellung der Funktionselemente in der Umgebung des Verbindungsbereichs, wobei die Funierstreifenenden von beiden Seiten auf dem Befestigungstisch im Winkel ineinandergeschoben sind;
- Fig. 4: eine schematische Darstellung der auf dem Befestigungstisch ineinandergeschobenen Furnierstreifenenden mit über diesen aufgebrachtem Verleimungsvlies, wobei die Vlieszange aus dem Arbeitsbereich des Preßstempels herausbewegt worden ist;
- Fig. 5: die abschließende Phase bei der Verbindung der Furnierstreifenenden, in der der Preßstempel das Verleimungsvlies gemeinsam mit den ineinandergreifenden Furnierstreifenenden auf den Befestigungstisch preßt;
- Fig. 6: eine Draufsicht auf eine bevorzugte Zahnform für ein Furnierstreifenende;
- Fig. 7: einen Schnitt durch eine Verbindungsnaht zwischen zwei Zahnflanken einer Furnierstreifenverbindung, die mit einer Vorrichtung gemäß dem Stand der Technik hergestellt worden ist; und
- Fig. 8: einen Schnitt durch die Verbindungsstelle zwischen zwei Zahnflanken einer Furnierstreifenverbindung, die erfindungsgemäß hergestellt worden ist.

Ein Ausführungsbeispiel einer erfindungsgemäßen Vorrichtung zum Verbinden von Furnierstreifenenden ist schematisiert in Fig. 1 als Seitenansicht und in Fig. 2 als Draufsicht dargestellt. Die Vorrichtung 10 besitzt ein verkleidetes Grundgestell 12, an das sich in den Fig. 1 und 2 linksseitig eine Rahmenanordnung 14 anschließt, in der in nicht dargestellter Weise ein Aufwickelmotor vorgesehen ist, der eine Aufwickelrolle 16 taktgesteuert antreibt, auf der die miteinander verbundenen Furnierstreifen in Rollenform aufgewickelt werden.

In den Fig. 1 und 2 sind Abschnitte von miteinander zu verbindenden Furnierstreifen 18 und 20 dargestellt. Das mit dem Ende des Furnierstreifens 20 zu verbindende Ende des Furnierstreifens 18 ist auf einem Spannschlitten 22 mittels eines Klemmelements, vorzugsweise einer Klemmleiste 24 gehalten. Das zu verbindende Ende des Furnierstreifens 20 ist auf einem Spannschlitten 26 mittels eines Klemmelements, vorzugsweise einer Klemmleiste 28 gehalten. Die Andruckdauer der Klemmleisten 24 und 28 wird durch die Dauer der einzelnen Schritte zum Verbinden der Furnierstreifenenden bestimmt, wobei die Klemmleisten 24 und 28 durch nicht dargestellte Steuerorgane betätigt werden. Die Spannschlitten 22 und 26 weisen jeweils eine exakte Führung in dem Grundgestell 12 auf und sind im Rahmen des Verbindungsvorgangs durch nicht dargestellte Antriebsorgane zueinander bewegbar. Ihr Bewegungsweg ist mit einer Genauigkeit von einem hundertstel Millimeter einstellbar, und ihr jeweiliger Bewegungsablauf weist einen Schnellfahrabschnitt und einen Schon- bzw. Kriechfahrabschnitt auf, um die verzahnten Enden der Furnierstreifen 18 und 20 in einer Weise ineinander zu schieben, die später noch beschrieben wird.

Die Vorrichtung 10 weist eine Stanz- und Verbindungsstation 30 auf, deren wesentliche Elemente schematisiert in Fig. 1 in einem Ausschnitt 32 einer Verkleidung 34 der Stanz- und Verbindungsstation 30 dargestellt sind. Eine vergrößerte schematisierte Darstellung der Hauptelemente ist im Zusammenhang mit Schritten des Verbinddungsvorgangs in den Fig. 3 bis 5 dargestellt.

Die Stanz- und Verbindungsstation 30 enthält eine Stanzeinrichtung 36 für das Ende des Furnierstreifens 18 und eine Stanzeinrichtung 38 für das Ende des Furnierstreifens 20. Die Stanzeinrichtungen 36 und 38 sind von einem mittig zwischen diesen angeordneten Befestigungstisch 40 gleichmäßig beabstandet. Oberhabt des Befestigungstisches 40 ist als Klebebandzange eine Vlieszange 42 angeordnet, die zum Aufbringen eines Klebebandes in Form eines Vliesbandes 44 aus einem Vorratsgehäuse 46 dient. Das Klebeband kann statt aus einem thermisch aktivierbar beschichteten Vliesband aus einem Papierklebeband, einem Übertragungsleimfilm auf Trägerpapier oder dergleichen bestehen. Von dem Vliesband 44 ist in Fig. 1 nur ein unterer Teil dargestellt, um die übrigen Elemente der Stanz- und Verbindungsstation 30 deutlicher darstellen zu können. Oberhalb der Vlieszange 42 ist ein Preßbalken 48 vertikal bewegbar geführt angeordnet, der von einem hydraulisch betätigten Preßstempel 50 taktgesteuert beaufschlagbar ist, wobei der hydraulische Preßstempel 50 quer zur Furnierbreite in nicht dargestellter Weise so verstellt werden kann, daß er stets mittig an dem Preßbalken 48 angreift. Die Vlieszange 42 ist in der Stanz- und Verbindungsstation 30 seitlich geführt und vor dem Absenken des Preßbalkens 48 in ein seitlich an der Vorrichtung 10 angeordnetes Gehäuse 52 mit nicht dargestellten Antriebsmitteln, vorzugsweise pneumatischen Stellkolben, bewegbar.

Die Hauptbestandteile der Stanz- und Verbindungsstation 30 sind in der Fig. 3 vergrößert und schematisiert dargestellt. Die Stanzeinrichtung 36 weist ein Stanzmesser 54 und ein Gegenmesser 56 auf. Die Stanzmesser besitzen eine voreilende Spitze und sind mit ihren Schneidkanten formschlüssig aneinandervorbeiführbar. Das Gegenmeser 56 ist ortsfest in der Stanz- und Verbindungsstation 30 angeordnet, während das Stanzmesser 54 mittels eines hydraulischen Arbeitszylinders 58 vertikal bewegbar ist. In gleicher Weise besitzt die Stanzeinrichtung 38 ein Stanzmesser 60 und ein Gegenmeser 62, wobei das Stanzmesser 60 mit Hilfe eines hydraulischen Arbeitszylinders 59 vertikal bewegbar ist. Die hydraulische Betätigung der Arbeitszylinder 58, 59 wird insbesondere wegen der äußerst hohen und schnell verfügbaren Kraft auch bei starkem Furnier und bei voller Ausnutzung der gesamten Breite der Vorrichtung gegenüber der langsamen, in der Leistung begrenten und im Betrieb kostspieligen pneumatischen Betätigung bevorzugt. Die Stanzmesser 54 und 60 sowie die Gegenmesser 56 und 62 haben ein scharfkantiges Stanzprofil und weisen zueinander komplementäre, d.h. ineinander passende Zahnprofile auf, wobei Fig. 6 ein bevorzugtes Zahnprofil für ein Furnierstreifenende zeigt.

Auf Grund der formschlüssigen Ausbildung der jeweiligen Stanzmesser und Gegenmesser existiert zwischen ihnen beim Stanzvorgang keine Luft, und es kommt nicht zu einem Einziehen von Holzfasern in den Spalt und damit zu einem Verschleißen der Gegenmesser. Vielmehr hat die jeweilige komplementäre formschlüssige Ausbildung der Messer einen selbstschärfenden Effekt.

An dem Stanzmesser 54 und an dem Stanzmesser 60 ist jeweils in Richtung auf die Vlieszange 42 einstückig ein Ablenkungswulst 64 bzw. 66 angeformt. In den Ablenkungswülsten 64 und 66 sind in nicht dargestellter Weise Kühlrohre mit Luftaustrittsöffnungen integriert. Die Ablenkungswülste 64 bzw. 66 treten etwa auf der Hälfte des Weges zwischen den Stanzeinrichtungen 36 bzw. 38 und der Mitte des Befestigungstisches 40 in die durch die Stanzebenen der Stanzeinrichtungen 36 bzw. 38 vorgegebenen Bewegungsbahnen der Furnierstreifen 18 bzw. 20. Die Ablenkungswülste 64 bzw. 66 ragen mit ihren Kuppen aus der Stanzebene in Richtung auf die durch die Oberseite des Befestigungstischs 40 bestimmte Ebene, wobei sie sich etwa bis zur Hälfte der Höhendifferenz zwischen der Stanzebene und der Befestigungsebene erstrecken. Die Ablenkungswülste 64 und 66 besitzen an ihrer jeweils auf die zugeordnete Stanzeinrichtung 36 bzw. 38 weisenden Flanke eine allmählich gerundete Ablenkungsfläche auf. Die gesamte Höhendifferenz zwischen der Stanzebene und der Befestigungsebene des Befestigungstiches 40 beträgt etwa 8 bis 10 mm ,und die Ablenkungsflächen der Ablenkungswülste 64 bzw. 66 sorgen für eine flache Umlenkung der jeweiligen vorgeschobenen Furnierstreifenenden aus der Stanzebene mit einer Neigung von etwa 5 bis 15 %.

Die Vlieszange 42 weist gerundete seitliche Ablenkflächen 68 und 70 auf, die ineinander übergehen. Mit 72 ist ein Zangenmaul bezeichnet, das zum Ergreifen des Vliesbandes 44 dient. Die Öffnungs- und Schließbewegung des Zangenmauls 72 wird derart gesteuert, daß das Zangenmaul zunächst zur Aufnahme eines Endes des Vliesbandes 44 geöffnet und dann geschlossen wird und dann nach der Querbewegung der Vlieszange aus dem Verbindungsbereich heraus das Vliesband nach dessen Abtrennen freigibt.

In Fig. 3 ist oberhalb des Preßbalkens 48 eine Aufnahmeeinrichtung 74 schematisch dargestellt, in die das untere Ende einer zu dem hydraulischen Preßstempel 50 gehörenden Kolbenstange 76 quer verschiebbar eingreift. Hierdurch kann bei der Verschiebung des hydraulischen Preßstempels 50 stets ein mittiger Angriff an den Preßbalken 48 erreicht werden, um über den Preßbalken 48 einen gleichmäßigen Druck auf die Befestigungsfläche des Befestigungstisches 40 auszuüben.

Der Befestigungstisch 40 hat in etwa die Form eines Doppel-T-Profils und besitzt eine Befestigungsfläche 78 sowie seitliche Ablenkflächen 80 und 82. Die Ablenkflächen 68 und 70 an der Vlieszange 42 und die Ablenkflächen 80 und 82 an dem Befestigungstisch 40 sind nach außen geneigt und bilden einen trichterförmigen Schacht. Wenigstens die Unterseite des Preßbalkens 48 besitzt eine dauerleimabweisende Fläche, die als verschleißfester Belag ausgebildet ist und weder Lösungs- noch Ausbeul- und Aufreißerscheinungen im Einsatz zeigt.

In Fig. 3 ist der Bahnverlauf der von den Ablenkungswülsten 64 bzw. 66 abgelenkten Enden der Furnierstreifen 18 bzw. 20 angedeutet, wobei die jeweiligen Zahnprofile an den Enden der Furnierstreifenenden 18 bzw. 20 mit ihren Spitzen auf der Befestigungsfläche 78 aufliegen und bis zu der in Fig. 6 dargestellten geometrischen Mittellinie unter einem stumpfen Winkel ineinandergeschoben sind. In Fig. 4 ist der Befestigungsbereich unter Weglassung der beiderseitigen Stanzeinrichtungen schematisch in einem Zustand gezeigt, in dem das Vliesband 14 lose von der Vlieszange 42 auf die sich kreuzenden Zahnprofile aufgelegt worden ist und die Vlieszange 42 in das Gehäuse 52 zurückgezogen ist. Fig. 5 zeigt wiederum nur einen Ausschnitt aus dem Befestigungsbereich, wobei der Preßbalken 48 von dem hydraulischen Preßstempel 50 auf die Befestigungsfläche 78 des Befestigungstisches 40 abgesenkt ist, wobei die ineinandergreifenden Zahnprofile um ihre geometrische Mittellinie in einen planen Eingriff verschwenkt werden und wobei das aufliegende Vleisband mittels des Preßbalkens 48 aufgepreßt ist. Dabei wird durch die Preßwirkung des hydraulischen Preßstempels 50 eine Planlage der Furnierstreifen erreicht, weil eine zentrische Druckbeaufschlagung erfolgt. Dabei werden auch Toleranzen in den Furnierstreifendicken ausgeglichen und es entsteht ein qualitativ hochwertiges Furnierbild, das auch beim Nachschleifen, Beizen und Färben erhalten bleibt, wie in Fig. 8 angedeutet.

Durch die erfindungsgemäße Ausbildung des Verfahrens und der Vorrichtung mit einer unbelasteten Furnierstreifenführung wird die Ausbildung eines Kalibrierschachts überflüssig, und es gelingt auch die einwandfreie qualitativ hochwertige Verbindung dünnster Furnierstreifen, beispielsweise von Edelholzfurnieren mit einer Stärke von ca. O,2 mm, mit einer Zeitersparnis gegenüber vorbekannten Verfahren bis zu 50 %.

Das Verfahren zum Verbinden von Furniersteifenenden läuft folgendermaßen ab. Zunächst werden die Enden der Furnierstreifen 18 und 20 in die zugeordneten Spannschlitten 22 bzw. 26 mittels der Klemmleisten 24 bzw. 28 eingespannt, wobei sich die Spannschlitten 22 und 26 in ihrer voneinander einferntesten Stellung befinden und wobei das vordere Ende der jeweiligen Furnierstreifen im Bereich der Stanzeinrichtung 36 bzw. 38 liegt. Anschließend erfolgt unter Verwendung einer automatischen Vorrichtungstaktsteuerung eine Betätigung der hydraulischen Arbeitszylinder 58 und 59, um bei den jeweiligen Furnierstreifenenden zueinander komplementäre Zahnprofile herzustellen, die vorzugsweise wenigstens zwei unterschiedliche lange Zähne mit gleichem Flankenwinkel aufweisen und bei denen die Zahnhöhe mindestens das 3-Fache der Zahnfußbreite beträgt. Vorzugsweise hat das Zahnprofil die in Fig. 6 dargestellte Form mit drei unterschiedlich langen Zähnen.

Nach dem Stanzen der jeweiligen Zahnprofile werden die Spannschlitten 22 und 26 aufeinander zu bewegt, wobei zunächst eine schnelle Annäherung und dann in der letzten Phase ein weiches Auslaufen vorgesehen ist. Bei dieser Bewegung der Spannschlitten werden die jeweiligen Furnierstreifenenden zunächst in der Stanzebene bewegt, bis sie auf die Ablenkungswulste 64 bzw. 66 treffen und von diesen eine flache Umlenkung erfahren, die zu einer Neigung in der Größenordnung von 5 bis 15 % führt. Die Zahnprofile treten dann unter Zurhilfenahme der jeweiligen Ablenkflächen 68 und 80 bzw. 70 und 82 auf die Befestigungsfläche 78 des Befestigungstischs 40 und werden dort auf Grund der genauen jeweiligen Wegeinstellung der Spannschlitten 22 bzw. 26 unter einem Winkel so weit ineinandergeschoben, bis die jeweiligen geometrischen Mittellinien G der Zahnprofile zusammenfallen. Während dieses Ineinanderschiebens ist die Vlieszange 42 oberhalb des Befestigungstischs 40 angeordnet, wobei sich das Ende des Vliesbandes 44 in dem Zangenmaul 72 befindet.

Sobald die Spannschlitten 22 und 26 ihre Endstellung erreicht haben, erfolgt eine Ansteuerung der Vlieszange 42, wobei sich die Vlieszange unter 42 Mitnahme des Vliesbandes 44 aus dem Vorratsgehäuse 46 dann aus dem Befestigungsbereich in das Gehäuse 52 bewegt. Unmittelbar darauf erfolgt dann die Beaufschlagung des Preßbalkens 48 durch den kräftigen hydraulischen Preßstempel 50, um die jeweiligen Zahnprofile zusammen mit dem darüber abgelegten Vliesband 44 auf der Befestigungsfläche 78 des Befestigungstischs 40 zu verpressen. Die Unterseite des Preßbalkens 48 weist dabei eine dauerleimabweisende Beschichtung aus PTFE auf. Die Einwirkungsdauer des hydraulischen Preßstempels 50 beträgt etwa 1,5 Sekunden.

Der hydraulische Preßstempel 50 fährt nach dem Ende des Preßvorgangs in seine Ausgangsstellung zurück. Die Vlieszange 42 nimmt dann wieder ihre Ausgangsstellung oberhalb des Befestigungstisches 40 ein. Während dieses Arbeitsschrittes sind bereits die Klemmleisten 24 bzw. 28 der Spannschlitten 22 bzw. 26 pneumatisch angehoben und geben die jeweiligen Furnierstreifen frei. Gleichzeitig bewegen sich auch die Spannschlitten 22 bzw. 26 voneinander weg jeweils in ihre aüßere Endstellung. Während dieses Bewegungsvorgangs erfolgt ein Aufwickeln der verbundenen Furnierstreifen auf der Aufwickelrolle 16, wobei durch eine geeignete Kontrolle, beispielsweise eine Lichtschranke, sichergestellt ist, daß das freie Ende des Furnierstreifens 20 dann im Bereich der Stanzeinrichtung 36 bleibt. Nach Zuführung eines neuen Furnierstreifens in den Bereich der Stanzeinrichtung 34 und dem Festspannen der Streifen durch die Klemmleisten 24 bzw. 28 wiederholt sich der zuvor beschriebene Vorgang automatisch unter Zuhilfenahme einer entsprechenden Taktsteuerung.

## Patentansprüche

1. Vorrichtung zum Verbinden von Furnierstreifenenden, bestehend aus
Stanzeinrichtungen (36,38) für die Herstellung von jeweils ineinander passenden Zahnprofilen an den Enden von Furnierstreifen (18,20)
zwei zueinander bewegbaren Spannschlitten (22, 24) für das Halten und Ineinanderschieben der Furnierstreifenenden,
einer Klebebandzange ( 42) zum Aufbringen eines Klebebands (44), und aus
einem Preßstempel (50) für den Verbindungsbereich der Furnierstreifenenden,
dadurch **gekennzeichnet**,
daß jede Stanzeinrichtung (36, 38) ein Stanzmesser (54, 60) und ein Gegenmesser (56, 62) mit jeweils formschlüssig ineinander passenden scharfkantigen Zähnen bzw. Zahnlücken besitzt,
daß die Klebebandzange (42) eine seitliche Ablenkflächen (68, 70) aufweisende Unterseite besitzt, welche beim Ineinanderschieben der Zahnprofile unterhalb der von den Stanzeinrichtungen (36, 38) gebildeten Stanzebene angeordnet ist,
daß unterhalb der Klebebandzange (42) ein Befestigungstisch (40) angeordnet ist, und
daß ein hydraulischer Preßstempel (50) vorgesehen ist, durch den das Klebeband (44) nach Anordnung über die im Winkel auf dem Befestigungstisch (40) ineinander-geschobenen Enden der Furnierstreifen (18, 20) gemeinsam mit diesen gleichmäßig auf den Befestigungstisch (40) preßbar ist.

2. Vorrichtung nach Anspruch 1,
dadurch gekennzeichnet,
daß zwischen dem Verbindungsbereich der Enden der Furnierstreifen (18, 20) und den jeweiligen Stanzeinrichtungen (36, 38) jeweils ein Ablenkungswulst (64, 66) für die Bewegung der Furnierstreifenenden vorgesehen ist.

3. Vorrichtung nach Anspruch 2,
dadurch gekennzeichnet,
daß jeder Ablenkungswulst (64, 66) eine Ablenkungsfläche aufweist, die in eine in der Stanzebene liegenden Bewegungsbahn der aus der Stanzeinrichtung (36 bzw. 38) vorgeschobenen Enden des Furnierstreifens (18 bzw. 20) bis etwa zur Hälfte des Abstands zwischen der Stanzebene und einer Befestigungsfläche (78) auf dem Befestigungstisch (40) ragt.

4. Vorrichtung nach einem der vorangehenden Ansprüche,
dadurch gekennzeichnet,
daß die Ablenkflächen (68, 70) an der Klebebandzange (42) und an den Rändern des Befestigungstischs (40) vorgesehene Ablenkflächen (80, 82) jeweils nach außen geneigt sind.

5. Vorrichtung nach einem der vorangehenden Ansprüche,
dadurch gekennzeichnet,
daß die Ablenkung der Enden der Furnierstreifen (18, 20) aus der Stanzebene mit einer Neigung von etwa 5-15 % erfolgt.

6. Vorrichtung nach einem der vorangehenden Ansprüche,
dadurch gekennzeichnet,
daß die Zahnprofile an den Enden der Furnierstreifen (18, 20) auf dem Befestigungstisch (40) durch Einstellung des Bewegungsweges der Spannschlitten (22, 26) bis auf die jeweilige geometrische Mittelachse (G) der Zahnprofile im Winkel zusammenschiebbar sind.

7. Vorrichtung nach einem der vorangehenden Ansprüche,
dadurch gekennzeichnet,
daß für das Ineinanderschieben der Zahnprofile eine schnelle Annäherung mit einem weichen Auslaufen seitens der Spannschlitten (22, 26) vorgesehen ist.

8. Vorrichtung nach einem der vorangehenden Ansprüche,
dadurch gekennzeichnet,
daß die Klebebandzange (42) aus dem Bereich oberhalb des Befestigungstischs seitlich herausbewegbar ist.

9. Vorrichtung nach einem der vorangehenden Ansprüche,
dadurch gekennzeichnet,
daß der Preßstempel (50) quer zur jeweiligen Furnierstreifenbreite verstellbar an einem für den Verbindungsbereich vorgesehenen Preßbalken (48) angreift.

10. Vorrichtung nach Anspruch 9,
dadurch gekennzeichnet,
daß der Preßbalken (48) eine dauerleimabweisende Arbeitsfläche aufweist.

11. Vorrichtung nach einem der Ansprüche 2 bis 10,
dadurch gekennzeichnet,
daß jeder Ablenkungswulst (64, 66) als Kühleinrichtung mit Luftaustrittsöffnungen ausgebildet ist.

12. Vorrichtung nach einem der vorangehenden Ansprüche,
dadurch gekennzeichnet,
daß jedes Zahnprofil regelmäßig und aus wenigstens zwei unterschiedlich langen Zähnen mit gleichen Flankenwinkeln zusammengesetzt ist, wobei die Zahnlänge mindestens das 3-Fache der Zahnfußbreite beträgt.

13. Vorrichtung nach einem der vorangehenden Ansprüche,
dadurch gekennzeichnet, daß
die Klebebandzange als Vlieszange (42) für ein Klebeband in Form eines Vliesbandes (44) ausgebildet ist.

14. Verfahren zum Verbinden von Furnierstreifenenden, bei dem an zu verbindenden Furnierstreifenenden jeweils ineinander passende Zahnprofile gestanzt, diese Zahnprofile ineinander geschoben und dann mittels eines Klebebandes im gepreßten Zustand verbunden werden,
dadurch **gekennzeichnet**,
daß die jeweils ineinander passenden Zahnprofile formschlüssig und scharfkantig gestanzt werden,
daß die verzahnten Furnierstreifenenden unter Verwendung einer Klebebandzange aus der Stanzebene für das Ineinanderschieben zu einem parallel zur Stanzebene angeordneten Befestigungstisch abgelenkt werden, daß dann das Klebeband mit der Klebebandzange über die unter einem Winkel ineinander geschobenen Furnierstreifenenden gebracht wird, und
daß danach das Klebeband gemeinsam mit den ineinandergreifenden Furnierstreifenenden gleichmäßig auf den Befestigungstisch gepreßt wird.

15. Verfahren nach Anspruch 14,
dadurch gekennzeichnet,
daß die Furnierstreifenenden jeweils aus der Stanzebene frei über einen Ablenkungswulst geschoben werden.

16. Verfahren nach Anspruch 14 oder 15,
dadurch gekennzeichnet,
daß die Zahnprofile bis zum Erreichen der jeweiligen geometrischen Zahnprofilmittellinie ineinandergeschoben werden.

17. Verfahren nach einem der Ansprüche 14 bis 16,
dadurch gekennzeichnet,
daß das gleichmäßige Pressen mit Hilfe eines auf die Mitte der Furnierstreifenbreite einstellbaren hydraulischen Preßstempels vorgenommen wird.

## Claims

1. A device for the connection of veneer strip ends, comprising stamping devices (36 and 38) for the production of teeth respectively fitting into each other at the ends of veneer strips (18 and 20), two holding carriages (22 and 24) able to be moved towards each other for the holding and pushing into each other of the veneer strip ends, an adhesive tape tongs (42) for the application of an adhesive tape (44), and a pressing ram (50) for the connection part of the veneer strip ends, characterized in that each stamping device (36 and 38) has a stamping knife (54 and 60) and a mating knife (56 and 62) with respectively interlocking sharp-edged teeth and, respectively, tooth gaps, in that the adhesive tape tongs (42) has a lower side with lateral deflecting surfaces (68 and 70), which lower side during interfitting movement of the teeth is arranged underneath the stamping plane defined by the stamping devices (36 and 38), in that underneath the adhesive tape tongs (42) an attaching table (40) is arranged, and in that a hydraulic pressing ram (50) is provided, by means of which, after being arranged over the ends, interfitted at an angle on the attachment table (40), of the veneer strips (18 and 20) the adhesive tape (44), is able to be thrust jointly with the strips evenly onto the attachment table (40).

2. The device as claimed in claim 1, characterized in that between the connection part of the ends of the veneer strips (18 and 20) and the respective stamping device (36 and 38) a respective deflecting bead (64 and 66) is provided for the motion of the veneer strips.

3. The device as claimed in claim 2, characterized in that each deflecting bead (64 and 66) has a deflecting surface projecting into a path of motion, present in the plane of stamping, of the ends advanced out of the stamping device (36 and, respectively, 38) of the veneer strip (18 and, respectively, 20) as far as approximately half the distance between the plane of stamping and an attachment surface (78) on the attachment table (40).

4. The device as claimed in any one of the preceding claims, characterized in that the deflecting surfaces (68 and 70) on the adhesive tape tongs (42) and deflecting surfaces (80 and 82) provided on the edges of the attachment table (40) are respectively inclined outwards.

5. The device as claimed in any one of the preceding claims, characterized in that the deflection of the ends of the veneer strips (18 and 20) out of the plane of stamping takes place with an inclination of approximately 5 to 15 %.

6. The device as claimed in any one of the preceding claims, characterized in that the teeth on the ends of the veneer strips (18 and 20) on the attachment table (40) are able to be pushed together by adjustment of the path of movement of the holding carriages (22 and 26) as far as the respective geometrical center axis (G) of the) teeth at an angle.

7. The device as claimed in any one of the preceding claims, characterized in that for the interfitting motion of the teeth there is a provision for a rapid movement together with a gentle termination on the part of the holding carriages (22 and 26).

8. The device as claimed in any one of the preceding claims, characterized in that the adhesive tape tongs (42) is able to be laterally moved out, of the part over the attachment table.

9. The device as claimed in any one of the preceding claims, characterized in that the pressing ram (50) engages a pressing beam (48), provided for the connection zone, transversely in relation to the respective breadth direction of the veneer strip.

10. The device as claimed in claim 9, characterized in that the pressing beam (48) has a working surface adapted to permanently repel glue.

11. The device as claimed in any one of the claims 2 through 10, characterized in that each deflecting bead (64 and 66) is designed in the form of a cooling means with air outlet openings.

12. The device as claimed in any one of the preceding claims, characterized in that each tooth is composed regularly of at least two teeth of different length with the same flank angles, the tooth length amounting to at least 3 times the breadth of the tooth at the root thereof.

13. The device as claimed in any one of the preceding claims, characterized in that the adhesive tape tongs (42) is in the form of a non-woven material tongs for an adhesive tape in the form of a non-woven material tape (44).

14. A method for the connection together of veneer strip ends, in the case of which at the veneer strips ends to be connected respectively interfitting teeth are stamped, such teeth are fitted into each other and then by means of an adhesive tape are connected in the pressed condition, characterized in that the respectively teeth designed to fit into each other are stamped with an interlocking form and with sharp edges, in that the toothed veneer strip ends are bent out of the plane of stamping, using an adhesive tape tongs, for the pushing into each other thereof towards an attachment table arranged in parallelism to the plane of stamping, that then the adhesive tape together with the adhesive tape tongs is moved over the veneer strip ends inserted into each other at an angle and in that after this the adhesive tape is pressed jointly with the interfitted veneer strip ends evenly onto the attachment table.

15. A method as claimed in claim 14, characterized in that the veneer strip ends are respectively moved out of the stamping plane freely over a deflecting bead.

16. A method as claimed in claim 14 or in claim 15, characterized in that the teeth are pushed into each other until the respective geometrical center line of the tooth outline is reached.

17. A method as claimed in any one of the claims 14 through 16, characterized in that the even pressing action is produced with the aid of a hydraulic pressing ram able to be adjusted to the center of the veneer strip breadth.

## Revendications

1. Dispositif d'assemblage des extrémités de bandes de placage, constitué :
- de moyens de découpage à l'emporte-pièce (36, 38) permettant de réaliser, sur les extrémités de bandes de placage (18, 20), des profils dentés respectifs dont les formes s'épousent,
- de deux chariots de serrage (22, 26) mobiles l'un vis-à-vis de l'autre et servant à maintenir les extrémités des bandes de placage et à les emboîter l'une dans l'autre,
- d'une mâchoire (42) servant à poser une bande adhésive (44) et
- d'un piston de presse (50) correspondant à la zone d'assemblage des extrémités des bandes de placage,
caractérisé :
- en ce que chaque moyen de découpage à l'emporte-pièce (36, 38) comprend une lame de découpage à l'emporte-pièce (54, 60) et une lame complémentaire (56, 62) comportant chacune des dents et entre-dents à arêtes vives dont les formes s'épousent par complémentarité,
- en ce que la mâchoire de bande adhésive (42) comporte une face inférieure qui comprend des surfaces latérales de déviation (68, 70) et qui, lorsque les profits dentés sont emboîtés l'un dans l'autre, est disposée au-dessous du plan de découpage formé par les moyens de découpage à l'emporte-pièce (36, 38),
- en ce qu'une table de fixation (40) est disposée au-dessous de la mâchoire de bande adhésive (42) et
- en ce qu'il est prévu un piston de presse hydraulique (50) à l'aide duquel, après avoir été disposée au-dessus des extrémités des bandes de placage (18, 20) qui sont emboîtées l'une dans l'autre en faisant un certain angle vis-à-vis de la table de fixation (40), la bande adhésive (44) peut être appliquée sous pression, avec ces extrémités et d'une manière uniforme, sur la table de fixation (40).

2. Dispositif suivant la revendication 1, caractérisé en ce qu'entre la zone d'assemblage des extrémités des bandes de placage (18, 20) et chacun des moyens de découpage à l'emporte-pièce (36, 38), il est prévu un bourrelet de déviation (64, 66) servant à déplacer l'extrémité de la bande de placage associée.

3. Dispositif suivant la revendication 2, caractérisé en ce que chaque bourrelet de déviation (64, 66) comporte une surface de déviation qui, dans une trajectoire de déplacement, se trouvant dans le plan de découpage à l'emporte-pièce, des extrémités de la bande de placage (18 ou 20) qui sortent du moyen de découpage à l'emporte-pièce (36 ou 38), fait salle jusqu'à approximativement la moitié de la distance entre le plan de découpage à l'emporte-pièce et une surface de fixation (78) située sur la table de fixation (40).

4. Dispositif suivant l'une des revendications précédentes, caractérisé en ce que les surfaces de déviation (68, 70) de la mâchoire de bande adhésive (42) et des surfaces de déviation (80, 82) prévues sur les bords de la table de fixation (40) sont inclinées chacune vers l'extérieur.

5. Dispositif suivant l'une des revendications précédentes, caractérisé en ce que la déviation des extrémités des bandes de placage (18, 20) vis-à-vis du plan de découpage à l'emporte-pièce a lieu avec une inclinaison d'approximativement 5-15 %.

6. Dispositif suivant l'une des revendications précédentes, caractérisé en ce qu'à l'aide d'un réglage de la course des chariots de serrage (22, 26), les profils dentés situés aux extrémités des bandes de placage (18, 20), qui sont placés sur la table de fixation (40), sont agencés de façon à pouvoir être poussés l'un contre l'autre, en faisant un certain angle, jusqu'à l'axe géométrique moyen (G) de chaque profilé denté.

7. Dispositif suivant l'une des revendications précédentes, caractérisé en ce que, pour l'emboîtement des profils dentés l'un dans l'autre, il est prévu une approche rapide des chariots de serrage (22, 26) qui se termine en les laissant courir doucement sur leur erre.

8. Dispositif suivant l'une des revendications précédentes, caractérisé en ce que la mâchoire de bande adhésive (42) est agencée de façon à pouvoir être rétractée sur le côté de la zone située au-dessus de la table de fixation.

9. Dispositif suivant l'une des revendications précédentes, caractérisé en ce que le piston de presse (50) exerce son effort sur une barre de pression (48), adaptée à la zone d'assemblage, de façon que sa position puisse être réglée transversalement par rapport à la largeur de chaque bande de placage.

10. Dispositif suivant la revendication 9, caractérisé en ce que la barre de pression (48) comporte une surface de travail d'une nature anti-adhésive permanente.

11. Dispositif suivant l'une des revendications 2 à 10, caractérisé en ce que chaque bourrelet de déviation (64, 66) est réalisé sous la forme d'un moyen de refroidissement à orifices de sortie d'air.

12. Dispositif suivant l'une des revendications précédentes, caractérisé en ce que chaque profil denté est composé, d'une manière régulière, d'au moins deux dents de longueurs différentes dont les angles des flancs sont identiques, la longueur de chaque dent étant égale à au moins trois fois la largeur de son pied.

13. Dispositif suivant l'une des revendications précédentes, caractérisé en ce que la mâchoire de bande adhésive est réalisée sous la forme d'une mâchoire de non-tissé (42) prévue pour une bande adhésive constituée d'une bande de non-tissé (44).

14. Procédé d'assemblage des extrémités de bandes de placage, selon lequel on découpe à l'emporte-pièce, sur les extrémités des bandes de placage à assembler, des profils dentés respectifs dont les formes s'épousent, on emboîte ces profilés dentés l'un dans l'autre et on procède ensuite à l'assemblage à l'aide d'une bande adhésive, à l'état comprimé,
caractérisé :
- en ce que les profils dentés respectifs dont les formes s'épousent sont découpés à l'emporte-pièce de façon à présenter des arêtes vives et à offrir une complémentarité de formes,
- en ce que, pour être emboîtées l'une dans l'autre, les extrémités dentées des bandes de placage sont déviées, à l'aide d'une mâchoire de bande adhésive, du plan de découpage à l'emporte-pièce vers une table de fixation située parallèlement à ce plan de découpage,
- en ce que la bande adhésive est alors placée par la mâchoire de bande adhésive au-dessus des extrémités des bandes de placage qui sont emboîtées l'une dans l'autre en faisant un certain angle et
- en ce qu'ensuite, la bande adhésive est appliquée sous pression et d'une manière uniforme, avec les extrémités des bandes de placage emboîtées l'une dans l'autre, sur la table de fixation.

15. Procédé suivant la revendication 14, caractérisé en ce que l'extrémité de chacune des bandes de placage est écartée librement du plan de découpage à l'emporte-pièce en passant sur un bourrelet de déviation.

16. Procédé suivant l'une des revendications 14 et 15, caractérisé en ce que les profils dentés sont emboîtés l'un dans l'autre jusqu'à ce que les axes géométriques médians respectifs de ces profils dentés soient atteints.

17. Procédé suivant l'une des revendications 14 à 16, caractérisé en ce que l'application uniforme de pression est réalisée à l'aide d'un piston de presse hydraulique dont la position est réglable vis-à-vis du milieu de la largeur des bandes de placage.
